# DEMANDE DE BREVET EUROPEEN

(11) **EP 0 329 534 A2**
(43) Date de publication de la demande: **23.08.1989**
(21) Numéro de dépôt: 89400376.3
(22) Date de dépôt: 09.02.1989
(51) Int. Cl.: A63B 69/18

(54) **Dispositif à caractère sportif glissant sur roues**

(30) Priorité: 12.02.1988 FR 8801677
(71) Demandeur: FRANCE CYCLOIDE 3000, F-27180 Saint Sebastien de Morsent (FR)
(72) Inventeur: Delattre, Michel, F-27000 Evreux (FR)
(74) Mandataire: Thibon-Littaye, Annick

(57) **Abrégé**

L'invention concerne un dispositif à caractère sportif. Il comporte une roue (2) dont une surface périphérique externe constitue un premier organe de roulement sur un sol ou sur une surface dure et dont une surface périphérique interne constitue chemin de roulement pour un second organe de roulement (3) d'un support (1) propre à supporter un pied d'un utilisateur, et des moyens de liaison de la roue (2) au corps de l'utilisateur permettant de la maintenir perpendiculairement au sol sans entraver sa rotation.

## Description

La présente invention concerne un dispositif à caractère sportif qui s'applique notamment à la simulation de sport de glisse tel que le ski de fond sur des sols durs tel que notamment des routes.

Les dispositifs actuels pour la simulation du ski de fond sur route sont généralement constitués de patins à roulettes sur lesquels ont été adaptés des systèmes de fixation pour chaussures de ski de fond.

De tels dispositifs ne reproduisent que de façon très imparfaite les sensations du ski de fond notamment dans la simulation de la glisse et du mouvement des jambes du skieur provoquant la glisse. De plus les prises de virage avec de tels dispositifs ne peuvent s'effectuer qu'en utilisant la technique dite du "pas-tournant" qui nécessite que l'utilisateur ait déjà une bonne expérience du ski ce qui nuit à l'utilisation de tels dispositifs par des non-initiés limitant ainsi les perspectives de diffusion de tels dispositifs au niveau du grand public. En outres ils nécessitent une grande dextérité de l'utilisateur lorsqu'il veut ralentir.

De plus, des vibrations, dues au revêtement de la chaussée, sont transmises à la jambe de l'utilisateur par l'intermédiaire des roulettes, il en résulte une utilisation parfois fort désagréable de ces skis sur roulettes qui peut aller jusqu'à ce que l'utilisateur renonce à l'emploi d'un tel dispositif en raison des désagréments causés.

La présente invention vise à la conception d'un dispositif à caractère sportif destiné notamment à la simulation de sport de glisse sur surface dure telle que des routes, dont l'emploi ne nécessite pas d'expérience particulière préalable, qui assure une bonne sécurité, même à un utilisateur non-initié, et à l'emploi duquel les désagréments dus aux vibrations en raison d'aspérités éventuellement sur la chaussée sont considérablement réduits.

Selon sa caractéristique principale, la présente invention concerne un dispositif à caractère sportif, caractérisé en ce qu'il comporte une roue dont une surface périphérique externe constitue un premier organe de roulement sur un sol ou sur une surface dure et dont une surface périphérique interne constitue chemin de roulement pour un second organe de roulement d'un support propre à supporter un pied d'un utilisateur, et des moyens de liaison de la roue au corps de l'utilisateur permettant de la maintenir perpendiculairement au sol sans entraver sa rotation.

Le support comporte avantageusement une roulette principale constituant, par contact tangentiel avec ladite surface interne de la roue, orgene de roulement du support, ladite roulette principale étant destinée à supporter l'effort radial et l'effort axial exercés par le poids de l'utilisateur sur le support ; et deux contre-roulettes en contact tangentiel avec ladite surface externe de la roue, lesdites contre-roulettes constituant, en coopération avec ledit organe de roulement du support, des moyens de guidage et de maintien dudit support par rapport à la roue, lesdites contre-roulettes étant disposées de part et d'autre de ladite roulette principale dans la direction longitudinale du support et de préférence à équidistance de ladite roulette principale.

Le roulement sur le sol d'effectue désormais par l'intermédiaire d'une roue qui présente un diamètre sensiblement plus grand que celui des roulettes des patins connus et qui se trouve intercalée entre le sol et une roulette principale servant d'organe de roulement au support. Le diamètre de la roue est tel que le roulement du support sur son chemin interne s'effectue sans fatigue et que le centre de gravité du support est maintenu à une faible distance du sol ce qui améliore la stabilité du dispositif.

Lorsque le support est horizontal, le point de tangence de la roulette principale sur la surface interne de la roue est aligné avec le centre de la roue et le point de tangence de la roue sur le sol. Lors de l'utilisation, un décalage du centre de gravité de l'utilisateur par rapport à cet alignement se traduit, selon le sens du décalage, par un report du poids sur la pointe du pied et donc sur l'avant du support ou sur le talon et donc sur l'arrière du support entraînant ainsi une inclinaison du patin vers l'avant ou respectivement vers l'arrière et un décalage du point de tangence de la roulette principale par rapport à l'alignement du centre de la roue et du point de tangence de la roue sur le sol. Le mouvement cycloïdal ainsi créé permet de simuler de manière très réaliste les sensations de glisse qu'un utilisateur peut avoir sur des skis. Le point de tangence entre la roulette principale et le chemin de roulement intérieur de la roue constituant le point de basculement du patin. La prise de virage peut désormais être effectuée sans avoir à décoller un dispositif du sol grâce au basculement du patin.

Les deux contre-roulettes qui sont disposées chacune à une extrémité du support permettent d'assurer un guidage et un maintien du patin par rapport à la roue, permettant ainsi que le mouvement pendulaire par inclinaison du patin alternativement vers l'avant et vers l'arrière soit réalisé en toute sécurité.

Le support comporte avantageusement dans une partie inférieure avant, un tampon propre à prendre appui sur le sol lors d'une inclinaison du support par rapport à l'horizontale vers l'avant ; et dans une partie inférieure arrière, ledit support comporte dans une partie inférieure arrière une roulette stabilisatrice propre à prendre appui sur le sol lors d'une inclinaison du support par rapport à l'horizontale vers l'arrière.

Le tampon et cette roulette stabilisatrice permettent d'améliorer la simulation d'un sport de glisse tel le ski de fond. Le tampon permet la propulsion du dispositif lors d'un basculement avant ou d'une inclinaison vers l'avant du support, et la roulette stabilisatrice assure l'équilibre du dispositif lors d'un basculement ou d'une inclinaison arrière du support.

Le support comporte avantageusement dans une partie supérieure avant des moyens de fixation d'une pointe d'une chaussure, lesdits moyens de fixation étant articulés de manière à permettre au talon de la chaussure d'être décollé du support, ledit support comportant, de préférence dans une partie supérieure arrière, une talonnette destinée au talon de la chaussure.

De tels moyens de fixation peuvent par exemple consister en des moyens classiques de fixation d'une chaussure de ski de fond et permettent ainsi à l'utilisateur du dispositif de retrouver les sensations de glisse du ski de fond en effectuant les mêmes mouvements de propulsion qu'il effectuerait sur des skis. Une talonnette destinée au talon de la chaussure est de préférence prévue dans la partie supérieure arrière du support.

Le support comporte avantageusement deux parois latérales encadrant la roue et comportant des moyens de fixation des axes desdites roulettes et contre-roulettes, lesdites parois étant reliées dans leur partie supérieure par une plaque destinée à supporter le pied de l'utilisateur.

La forme de chappe du support qui est guidé sur la roue au moyen de la roulette principale placée approximativement au centre du support et des deux contre-roulettes positionnées de préférence aux extrémités de celui-ci, permet que le centre de gravité du support soit situé le plus près de sol possible sans entraver pour autant le fonctionnement du dispositif.

Le dispositif selon l'invention comporte avanta geusement des moyens d'attache souples au corps de l'utilisateur et de préférence à sa jambe, d'un organe rigide de guidage latéral de la roue dans sa partie diamétralement opposée au support ; lesdits moyens d'attache pouvant consister en une sangle élastiques réglable, propre à être solidaire de l'organe rigide et à entourer une jambe de l'utilisateur, ou en une ceinture ou un harnais porté par l'utilisateur et, au moins une bretelle élastique réglable, propre à relier ledit organe à ladite ceinture ou audit harnais.

La roue est ainsi liée dans sa partie opposée au sol au corps de l'utilisateur, elle peut être ainsi maintenue approximativement perpendiculairement au sol de manière à assurer une bonne stabilité au dispositif.

Selon une première forme de réalisation, ledit organe rigide comporte avantageusement un étrier triangulaire dont deux parois parallèles reliées par des roulettes de guidate encadrent la roue, deux roulettes portant de préférence sur ladite surface périphérique interne et au moins une roulette portant sur ladite surface périphérique externe, ledit étrier étant lié au corps de l'utilisateur par lesdits moyens d'attache souple et permettant ainsi une liaison de la roue au corps sans entraver sa rotation.

Selon une autre forme de réalisation, ledit organe rigide comporte avantageusement une fourche dont les branches s'étendent de part et d'autre de la roue et dont le manche est lié au corps de l'utilisateur par lesdits moyens d'attache, lesdites branches étant parallèles et suffisamment espacées pour permettre un guidage sans entraver la rotation de la roue.

Selon d'autres caractéristiques avantageuses du dispositif selon l'invention :
- celui-ci comporte des moyens de freinage qui sont munis d'un sabot articulé sur ledit organe rigide et peuvent, dans une position activée, frotter sur la roue, lesdits moyens de freinage étant de préférence munis de moyens de commande à distance ;
- la roue comporte une jante sur la surface périphérique externe de laquelle est collée une première ceinture caoutchoutée, ou, selon un autre mode de réalisation, une jante sur laquelle est rapporté un pneu, de préférence gonflé à l'air ;
- une seconde ceinture caoutchoutée est collée sur la surface périphérique interne de ladite jante ;
- ledit organe rigide et le support comportent chacun une paroi latérale opposée à une paroi en regard du corps de l'utilisateur, des moyens de fixation d'un support publicitaire, ledit support publicitaire étant de préférence constitué de deux panneaux en forme de demi-lune masquant l'espace interne de la roue en laissant visible la jambe de l'utilisateur ;
- au moins une roulette de guidage de l'étrier présente un diamètre plus faible en son centre qu'à ses extrémités de manière à améliorer le guidage latéral de la roue, la roulette principale et les deux contre-roulettes du support présentant de préférence une forme similaire.

On obtient ainsi un dispositif à caractère sportif qui permet, tout en assurant à sont utilisateur une bonne sécurité notamment en raison de ses moyens de freinage et de sa stabilité, de reproduire d'une manière tout à fait satisfaisante les sensations de glisse telles que celles du ski de fond, sur des surfaces dures telles que des routes. L'utilisateur porte un dispositif à chaque jambe et peut s'aider, comme pour le ski de fond, de bâtons.

Les moyens de commande à distance des moyens de freinage peuvent être disposés sur les bâtons et reliés par un câble ou tout autre moyen technique à l'organe ou, en l'absence de bâtons, être constitués de poignées que l'utilisateur tient dans ses mains.

On décrira maintenant plus en détail une forme de réalisation particulière de l'invention qui en fera mieux comprendre les caractéristiques essentielles et les avantages, étant entendu toutefois que cette forme de réalisation est choisie à titre d'exemple et qu'elle n'est nullement limitative. Sa description est illustrée par les dessins annexés, dans lesquels :
- la figure 1 représente en vue latérale un dispositif selon l'invention dans une position où le support est incliné vers l'avant ;
- la figure 2 représente en vue latérale, le dispositif représenté à la figure 1 dans une position où le support est horizontal ;
- la figure 3 représente en vue latérale, le dispositif représenté à la figure 1 dans une position où le support est incliné vers l'arrière ;
- la figure 4 représente une vue latérale du dispositif selon l'invention muni de moyens de liaison de la roue au corps du skieur ;
- la figure 5 représente en vue de face le dispositif selon l'invention représenté à la figure 4 ;
- la figure 6 représente en vue latérale partielle et agrandie, un dispositif selon l'invention muni de moyens de freinage ;
- la figure 7 représente en vue latérale, un support selon l'invention ;
- la figure 8 représente une coupe selon la ligne A/A de la figure 7 ;
- la figure 9 représente une coupe selon la ligne B/B de la figure 6 ;
- les figures 10 et 11 représentent respectivement en vue latérale et en vue de face, un premier mode de réalisation d'un organe rigide de guidage de la roue par rapport au corps d'un utilisateur selon l'invention ;
- la figure 12 représente une vue en coupe selon la ligne C/C de la figure 6 ;
- la figure 13 représente en vue latérale un second mode de réalisation d'un organe rigide de guidage de la roue par rapport au corps de l'utilisateur selon l'invention ;
- la figure 14 représente en vue de face l'organe rigide de guidate de la figure 13 ;
- la figure 15 représente en vue latérale une dispositif selon l'invention muni de supports publicitaires ;
- et la figure 16 représente une variante des moyens d'attache souples au corps de l'utilisateur d'un organe rigide de guidage selon l'invention.

Les figures 1, 2 et 3 représentent un dispositif selon l'invention dans trois positions de basculement d'un support 1 permettant de mieux comprendre le fonctionnement du dispositif lors de son utilisation.

Celui-ci comporte une roue 2 qui constitue organe de roulement sur un sol ou sur une surface dure telle qu'une route, et dont la partie opposée au sol est maintenue au corps d'un utilisateur par des moyens de liaison 10 qui seront explicités par la suite.

Le support ou patin 1 est placé à cheval sur la roue 2, il forme une chappe qui est guidée sur la roue grâce à une roulette principale 3 placée au centre et deux contre-roulettes 5 et 7 positionnées aux extrémités. La roulette principale 3 se déplace sur la surface périphérique interne de la roue 2 qui constitue chemin de roulement pour cette roulette principale 3, elle reçoit la charge exercée par l'utilisateur lors de son évolution. Les deux contre-roulettes 5 et 7 évoluent sur le chemin de roulement extérieur de la roue 2 et assurent le guidage et le maintien du support 1.

Le point de tangence entre la roulette principale 3 et le chemin de roulement intérieur de la roue 2 constitue le point de basculement du support 1.

Un tampon en caoutchouc 4 disposé dans la partie inférieure avant du support 1 permet la propulsion du dispositif lors d'un basculement avant du support 1 selon la figure 1. Une roulette stabilisatrice 6, disposée dans la partie inférieure arrière du support 1, facilite la recherche d'équilibre lors d'un basculement arrière du support 1 selon la figure 3.

Le support 1 est destiné à supporter le pied d'un utilisateur, de préférence par l'intermédiaire d'une chaussure 12 dont l'avant est solidaire du support 1 comme on le verra par la suite.

L'utilisation du dispositif selon l'invention s'effectue de la manière suivant. L'utilisateur dispose de deux dispositifs, un pour chaque pied. Il pose un pied sur chaque support 1, la pointe de la chaussure 12 dirigée vers l'avant du support.

La roue 2 de chaque dispositif est liée dans sa partie opposée au sol, au corps de l'utilisateur, respectivement à gauche et à droite de ce dernier de manière à la maintenir perpendiculairement au sol sans entraver sa rotation ni entraver le rapprochement des jambes de l'utilisateur.

La poussée du dispositif s'effectue de manière similaire à celle d'un ski de fond sur neige, en avançant successivement le dispositif gauche, respectivement droit, puis le dispositif droit, respectivement gauche, et ainsi de suite. La figure 1 représente la position du support ou patin 1 lorsque le dispositif gauche, respectivement droit est décalé vers l'arrière par rapport à l'axe du corps de l'utilisateur, l'appui du pied gauche, respectivement droit s'effectuant par la pointe de la chaussure 12, permettant ainsi, par appui sur le sol du tampon 4, la propulsion du dispositif droit, respectivement gauche, qui passe successivement par les positions représentées à la figure 2 où il est aligné part rapport à l'axe du corps de l'utilisateur, et à la figure 3 où il se trouve décalé vers l'avant par rapport à cet axe. Une fois le dispositif droit, respectivement gauche, dans la position représentée à la figure 3, l'utilisateur ramène le dispositif gauche, respectivement droit, dans la position représentée à la figure 2, puis le propulse vers l'avant dans la positon tel que représenté à la figure 3. Pendant ce temps le dispositif droit, respectivement gauche, reprend successivement les positions représentées aux figures 1 et 2.

Dans une position de roulement libre, les deux dispositifs gauche et droit se trouvent alignés par rapport à l'axe du corps de l'utilisateur dans une position tel que représenté à la figure 2. Dans cette position, l'appui du corps de l'utilisateur s'effectue sur toute la surface inférieure de la chaussure 12 de manière régulière sur le support 1.

La figure 4 représente un premier mode de réalisation des moyens de liaison de la roue 2 au corps de l'utilisateur. Un étrier baladeur 10, constituant organe rigide de guidage est attaché à la jambe 21 de l'utilisateur à l'aide d'une sangle élastique souple 19, reçue dans des passages 11 (figure 6) prévus dans une paroi latérale ou joue de l'étrier 10 et assure le contrôle de perpendicularité du dispositif par rapport au sol. L'étrier est de préférence attaché en-dessous du genou de l'utilisateur afin de ne pas gêner les mouvements de flexion de celui-ci. La structure et le fonctionnement de l'étrier 10 seront décrits à l'appui des figures 10, 11 et 12.

La figure 5 représente en vue de face le dispositif représenté à la figure 4, il s'agit d'un dispositif lié à la jambe droite de l'utilisateur. Cette figure fait apparaître un mode de réalisation de moyens de freinage du dispositif selon l'invention ; ceux-ci sont constitués d'un sabot 17 qui est propre à frotter sur la roue 2 avec prise d'appui sur l'étrier 10. Le sabot pourra être sollicité directement à la main ou par un système de commande à distance, par exemple par câble 20, à partir d'un bâton 18. Le bâton ayant la même utilité qu'en ski de fond, mais comportant, de préférence à son extrémité inférieure, une sphère de caoutchouc 37.

La figure 6 représente une vue agrandie d'un dispositif permettant de mieux faire apparaître ses détails. Cette figure a été représentée partiellement par souci de clarté. Les éléments communs aux figures précédentes y ont été désignés par les mêmes références.

Le profil du support 1 présente une forme (figure 7) permettant de créer un dégagement pour la fixation du tampon 4 et pour faciliter les trois phases de basculement du support. Le support présente, en coupe transversale, une forme de chappe (figure 8) constituée de deux parois latérales 22 et 23 reliées dans une partie supérieure par une plaque support 24 destinée à supporter le pied de l'utilisateur. Les parois 22 et 23 présentent des ouvertures 32 aux endroits des passages des axes des roulettes 3 et 6 etm des contre-roulettes 5 et 7 afin d'en permettre la fixation.

La plaque support 24 ne s'étend pas jusqu'aux extrémités des parois latérales 22 et 23 de manière à permettre le passage de la roue 2. Deux balais 8 en matière synthétique souple épousant le profil de la roue 2, assurent le nettoyage des chemins de roulement, un premier balai 8, placé dans la partie antérieure du support 1, est destiné à nettoyer le chemin de roulement interne de la roue, et une second balai 8, placé dans la partie antérieure du support 1, est destiné à nettoyer le chemin de roulement externe de la roue.

La plaque support 24 du support 1 comporte des moyens 14 de fixation articulée de la pointe de la chaussure 12. Elle comporte également une talonnette 13 destinée au talon de la chaussure.

Dans la partie supérieure de la roue 2, l'étrier 10 encadre cette dernière au moyen de deux parois latérales qui sont reliées par trois roulettes de guidage 9 dont deux ont pour chemin de roulement la surface interne de la roue 2 et dont une a pour chemin de roulement la surface externe de cette même roue. L'étrier 10 se compose de deux plaques triangulaires parallèles (figure 10), les roulettes 9 (figure 11) permettant de maintenir l'espacement nécessaire au passage de la roue dans l'étrier, sans entraver le roulement. La paroi latérale de l'étrier 10, en regard de la jambe de l'utilisateur, présente deux lumières 11 qui sont destinées au passage de la sangle 19 prévue pour l'attache de l'étrier à la jambe de l'utilisateur.

Un sabot 17, articulé sur l'étrier 10 et propre à venir frotter sur la surface périphérique externe de la roue 2, constitue les moyens de freinage du dispositif.

La roue 2, comme le montre les figures 9 et 12, peut être constituée d'une jante 33 sur la surface périphérique externe de laquelle est collée une première ceinture caoutchoutée 16, et sur la surface périphérique interne de laquelle est collée une seconde ceinture caoutchoutée 15. Ces deux ceintures caoutchoutées 15 et 16 permettent de limiter les vibrations du dispositif dues aux aspérités de la chaussée tout en servant d'amortisseur et en rendant les roulements silencieux.

Comme le montre les figures 9 et 12 les roulettes 9 de l'étrier 10 ainsi que la roulette principale 3 ont un diamètre au centre plus réduit qu'à l'extérieur de manière à assurer en même temps que le roulement, un guidage latéral de la roue. Les contre-roulettes 5 et 6 peuvent également être du même type.

Les figures 13 et 14 représentent un second mode de réalisation des moyens de liaison de la roue 2 au corps de l'utilisateur. Un organe rigide de guidage est constitué d'une fourche 25 dont un manche 36 est attaché à la jambe 21 de l'utilisateur au moyen d'une sangle élastique souple 26 identique à la sangle 19 précédemment décrite, et dont deux branches parallèles 34 et 35 encadrent la roue 2 de manière à réaliser un guidage latéral.

Le support publicitaire représenté à la figure 15 est constitué de deux panneaux 29 et 30 en forme de demi-lune qui masquent l'espace interne de la roue 2, en laissant visible la jambe 21 de l'utilisateur. Ces deux panneaux sont fixés à chacune de leurs extrémités à l'étrier 10 et au support 1 ; ils peuvent comporter une armature rigide du type d'un cerclage métallique ou être constituer en un tissu propre à assurer par lui-même sa rigidité. Des lattes 31 du type de celles utilisées dans les voiles de navires peuvent être employées pour assurer une rigidité nécessaire au panneau publicitaire.

La figure 16 représente une variante des moyens d'attache des moyens de liaison de la roue 2 au corps de l'utilisateur. Ceux-ci sont constitués d'une bretelle élastique souple 27 dont une des extrémités est fixée à l'étrier 10 et dont l'autre extrémité est destinée à être fixée à un harnais ou à une ceinture portée par l'utilisateur. Afin d'assurer la perpendicularité de la roue 2 par rapport au sol, une ceinture élastique souple 28 entoure la cuisse de l'utilisateur en maintenant la bretelle 27 plaquée contre celle-ci.

Selon un mode de réalisation particulier du dispositif selon l'invention, le support 1, la jante 33, la roulette principale 3, les contre-roulettes 5 et 7, la roulette stabilisatrice 6 et les roulettes de guidage 9 sont en alliage léger tel que le duralumin ou en matière composite. Le tampon 4 est en caoutchouc et est rapporté par vis sur la partie inférieure avant du patin. La roulette principale 6 ainsi que les contre-roulettes 5 et 7 sont dimensionnées de manière à ce que le plan inférieur du support 1 soit à une distance d'environ 25 mm du sol.

La ceinture caoutchoutée 16 peut être remplacée par un pneu gonflé à l'air, de manière à permettre l'utilisation de jantes classiques.

Naturellement, l'invention n'est en rien limitée par les particularités qui ont été spécifiées dans ce qui précède ou par les détails des modes de réalisation particuliers choisis pour illustrer l'invention. Toutes sortes de variantes peuvent être apportées aux réalisations particulières qui ont été décrites à titre d'exemple et à leurs éléments constitutifs sans sortir pour autant du cadre de l'invention. Cette dernière englobe ainsi tous les moyens constituant des équivalents techniques des moyens décrits ainsi que leurs combinaisons.

## Revendications

1. Dispositif à caractère sportif, caractérisé en ce qu'il comporte une roue (2) dont une surface périphérique externe constitue un premier organe de roulement sur un sol ou sur une surface dure et dont une surface périphérique interne constitue chemin de roulement pour un second organe de roulement (3) d'un support (1) propre à supporter un pied d'un utilisateur, et des moyens de liaison de la roue (2) au corps de l'utilisateur permettant de la maintenir perpendiculairement au sol sans entraver sa rotation.

2. Dispositif selon la revendication 1, caractérisé en ce que ledit support (1) comporte une roulette principale (3) constituant, par contact tangentiel avec ladite surface interne de la roue (2), organe de roulement du support (1), ladite roulette principale étant destinée à supporter l'effort radial et l'effort axial exercés par le poids de l'utilisateur sur le support (1).

3. Dispositif selon la revendication 1 ou 2, caractérisé en ce que ledit support (1) comporte deux contre-roulettes (5,7) en contact tangentiel avec ladite surface externe de la roue (2), lesdites contre-roulettes (5,7) constituant en coopération avec ledit organe de roulement (3) du support (1), des moyens de guidage et de maintien dudit support (1) par rapport à la roue (2), lesdites contre-roulettes (5, 7) étant disposées de part et d'autre de ladite roulette principale (3) dans la direction longitudinale du support (1) et de préférence à équidistance de ladite roulette principale (3).

4. Dispositif selon l'une quelconque des revendications 1 à 3, caractérisé en ce que ledit support (1) comporte dans une partie inférieure avant, un tampon (4) propre à prendre appui sur le sol lors d'une inclinaison du support (1) par rapport à l'horizontale vers l'avant.

5. Dispositif selon l'une quelconque des revendications 1 à 4, caractérisé en ce que ledit support (1) comporte dans une partie inférieure arrière une roulette stabilisatrice (6) propre à prendre appui sur le sol lors d'une inclinaison du support (1) par rapport à l'horizontale vers l'arrière.

6. Dispositif selon l'une quelconque des revendications 1 à 5, caractérisé en ce que ledit support (1) comporte, dans une partie supérieure avant, des moyens de fixation (14) d'une pointe d'une chaussure (12), lesdits moyens de fixation étant articulés de manière à permettre au talon de la chaussure (12) d'être décollé du support (1), ledit support (1) comportant, de préférence dans une partie supérieure arrière, une talonnette (13) destinée au talon de la chaussure (12).

7. Dispositif selon l'une quelconque des revendications 1 à 6, caractérisé en ce que ledit support (1) comporte deux parois latérales (22,23) encadrant la roue (2) et comportant des moyens de fixation des axes desdites roulettes (3,6) et contre-roulettes (5,7), lesdites parois (22,23) étant reliées dans leur partie supérieure par une plaque (24) destinée à supporter le pied de l'utilisateur.

8. Dispositif selon l'une quelconque des revendications précédentes, caractérisé en ce que lesdits moyens de liaison au corps de l'utilisateur comportent des moyens d'attache souples au corps de l'utilisateur et de préférence à sa jambe (21), d'un organe rigide de guidage latéral de la roue (2) dans sa partie diamétralement opposée au support (1).

9. Dispositiof selon la revendication 8, caractérisé en ce que ledit organe rigide comporte un étrier triangulaire (10) dont deux parois parallèles reliées par des roulettes de guidage (9) encadrent la roue (2), deux roulettes portant de préférence sur ladite surface périphérique interne et au moins une roulette portant sur ladite surface périphérique externe, ledit étrier étant lié au corps de l'utilisateur par lesdits moyens d'attache souple et permettant ainsi une laison de la roue (2) au corps sans entraver sa rotation.

10. Dispositif selon la revendication 8, caractérisé en ce que ledit organe rigide comporte une fourche (25) dont deux branches (34,35) s'étendent de part et d'autre de la roue (2) et dont un manche (36) est lié au corps de l'utilisateur par lesdits moyens d'attache souple, lesdites branches (34,35) étant parallèles et suffisamment espacées pour permettre un guidage sans entraver la rotation de la roue (2).

11. Dispositif selon l'une quelconque des revendications 1 à 10, caractérisé en ce qu'il comporte des moyens de freinage, lesdits moyens de freinage comportant de préférence un sabot (17) articulé sur ledit organe rigide (10 ; 25) et pouvant, dans une position activée, frotter sur la roue (2), lesdits moyens de freinage étant de préférence munis de moyens de commande à distance (20).

12. Dispositif selon l'une quelconque des revendications 1 à 11, caractérisé en ce que la roue (2) comporte une jante (33) sur la surface périphérique externe de laquelle est collée une première ceinture caoutchoutée (16).

13. Dispositif selon l'une quelconque des revendications 1 à 11, caractérisé en ce que la roue (2) comporte une jante (33) sur laquelle est rapporté un pneu, de préférence gonflé à l'air.

14. Dispositif selon l'une des revendications 12 ou 13, caractérisé en ce qu'une seconde ceinture caoutchoutée (15) est collée sur la surface périphérique interne de ladite jante (33).

15. Dispositif selon l'une quelconque des revendications 8 à 10, caractérisé en ce que ledit organe rigide (10 ; 25) et ledit support (1) comportent chacun sur une paroi latérale opposée à une paroi en regard du corps de l'utilisateur, des moyens de fixation d'un support publicitaire, ledit support publicitaire étant de préférence constitués de deux panneaux en forme de demi-lune (29,30) masquant l'espace interne de la roue (2) en laissant visible la jambe (21) de l'utilisateur.

16. Dispositif selon l'une quelconque des revendications 1 à 15, caractérisé en ce qu'au moins une roulette de guidage (9) de l'étrier (10) présente un diamètre plus faible en son centre qu'à ses extrémités de manière à améliorer le guidage latéral de la roue (12), et en ce que la roulette principale (3) et les deux contre-roulettes (5,7) du support (1) présentent de préférence une forme similaire.
